# EUROPÄISCHE PATENTANMELDUNG

(11) **EP 4 629 216 A1**
(43) Veröffentlichungstag der Anmeldung: **08.10.2025**
(21) Anmeldenummer: 25166149.2
(22) Anmeldetag: 25.03.2025
(51) Int. Cl.: G09F 3/02, G09F 3/10, B65C 1/00

(54) **QUADERMATERIALPRODUKT, QUADERMATERIALPRODUKTANORDNUNG**

(30) Priorität: 04.04.2024 DE 102024109387
(71) Anmelder: Wilhelm Julius Teufel GmbH, 73117 Wangen (DE)
(72) Erfinder: Link, Ralf, 71126 Gäufelden (DE); Maier, Selina, 87787 Wolfertschwenden (DE)
(74) Vertreter: DREISS Patentanwälte PartG mbB

(57) **Zusammenfassung**

Die Erfindung betrifft ein Quadermaterialprodukt (10) mit einer Flachmaterialplatte (20) und mit wenigstens einem Produktetikett (40), wobei das wenigstens eine Produktetikett (40) umfasst:
- einen Klebeabschnitt (42) mit einer Klebeschicht (52), wobei der Klebeabschnitt (42) mittels der Klebeschicht (52) mit der Flachmaterialplatte (20) verbunden ist, und
- einen Überhangabschnitt (44), welcher gegenüber der Flachmaterialplatte (20) hervorsteht; sowie eine Quadermaterialproduktanordnung.

## Beschreibung

Die Erfindung betrifft ein Quadermaterialprodukt mit einem Quadermaterialkörper und wenigstens einem Produktetikett.

Quadermaterialkörper, insbesondere Flachmaterialplatten, wie Schaumstoff- oder Kunststoffplatten, werden in großen Stückzahlen transportiert und gelagert, wobei diese regelmäßig gestapelt werden. Aufgrund einer großen Vielfalt an Quadermaterialkörpern ist es für den Benutzer anhand der Quadermaterialkörper nicht unmittelbar ersichtlich, um welches Produkt es sich handelt. Zum Kennzeichnen der Quadermaterialkörper kommen daher Produktetiketten zum Einsatz. Aufgrund von steigenden Anforderungen bei der Produktkennzeichnung müssen immer mehr Informationen auf dem Etikett vorgesehen werden, was zwangsläufig zu immer größeren Etiketten führt. Aus dem Stand der Technik ist es bekannt, die Produktetiketten auf einer Stapelseite eines Quadermaterialkörpers anzubringen. Da die Quadermaterialkörper an den Stapelseiten gestapelt werden, muss der Benutzer zum Identifizieren der Quadermaterialkörper diese, zumindest teilweise, aus dem Stapel entnehmen, um das Produktetikett einsehen zu können. Ferner ist zur Identifizierbarkeit der Quadermaterialkörper ein guter Halt des Etiketts auf dem Quadermaterialkörper erforderlich. Daher kommen oftmals starke Klebstoffe zum Einsatz, welche oftmals einerseits eine hohe Umweltbelastung darstellen und andererseits hautunverträglich sind. Folglich kann der Bereich des Quadermaterialkörpers, welcher mit dem Klebstoff des Etiketts in Kontakt kommt, nicht für spätere Anwendung verwendet werden. Dies ist zum Beispiel bei Medizinanwendungen oder im Lebensmittelbereich der Fall.

Dies führt dazu, dass Etiketten einen nicht zu vernachlässigenden Anteil des Quadermaterialkörpers nach dem letzten Produktionsschritt unbrauchbar machen. Aufgrund der größer werdenden Etiketten steigt zudem der unbrauchbare Anteil der Quadermaterialkörper, was in Zeiten eines nachhaltigen Umgangs mit Ressourcen nicht vertretbar ist.

Der Erfindung liegt daher die Aufgabe zugrunde, ein Quadermaterialprodukt bereitzustellen, welches auch im gestapelten Zustand identifizierbar ist.

Die der Erfindung zugrundeliegende Aufgabe wird durch ein Quadermaterialprodukt mit den Merkmalen des Anspruchs 1 gelöst. Das Quadermaterialprodukt weist einen Quadermaterialkörper und wenigstens ein Produktetikett auf. Das Produktetikett umfasst einen Klebeabschnitt mit einer Klebeschicht, wobei der Klebeabschnitt mittels der Klebeschicht mit dem Quadermaterialkörper verbunden ist. Zudem umfasst das Produktetikett einen Überhangabschnitt, welcher gegenüber dem Quadermaterialkörper hervorsteht. Aufgrund des Überhangabschnitts ist das Produktetikett auch im gestapelten Zustand einsehbar und somit auch die Flachmaterialplatte im gestapelten Zustand identifizierbar.

Im Sinne dieser Erfindung ist unter einem "Quadermaterialkörper" ein zusammenhängendes und formstabiles Material zu verstehen, welches zumindest zwei gegenüberliegende Stapelseiten aufweisen. Der Quadermaterialkörper wird vorzugsweise auf den Stapelseiten gestapelt. Die Stapelseiten sind vorzugsweise parallel zueinander ausgebildet. Die Stapelseiten können in einer gedachten Ebene liegen oder eine sonstige dreidimensionale Form aufweisen. Die Stapelseiten sind vorzugsweise so ausgebildet, dass eine Stapelseite eines Quadermaterialkörpers und eine Stapelseite eines anderen Quadermaterialkörpers korrespondierend zueinander ausgebildet sind. Die Stapelseiten des Quadermaterialkörpers sind vorzugsweise dazu geeignet, einen identisch ausgebildeten weiteren Quadermaterialkörper aufzunehmen bzw. dass der weitere Quadermaterialkörper auf der Stapelseite abgelegt werden kann.

Das Produktetikett ist vorzugsweise als (Selbst-)Klebeetikett ausgebildet.

Eine vorteilhafte Weiterbildung sieht vor, dass der Quadermaterialkörper zwei parallel zur einer Plattenebene verlaufende und einander gegenüberliegende Stapelseiten, zwei senkrecht zur Plattenebene verlaufende und einander gegenüberliegende Längsseiten, welche die Stapelseiten verbinden, und zwei senkrecht zur Plattenebene und senkrecht zur Längsseite verlaufende und einander gegenüberliegende Querseiten, welche die Stapelseiten verbinden, umfasst. Vorzugsweise ist der Klebeabschnitt des wenigstens einen Produktetiketts an einer der Stapelseiten des Quadermaterialkörpers angeklebt. Demnach liegt der Klebeabschnitt mit der Klebeschicht unmittelbar an einer der Stapelseiten der Flachmaterialplatte an. Folglich ist das Produktetikett sicher mit der Flachmaterialplatte verbunden, da die an den Stapelseiten gestapelten Flachmaterialplatten auf dem Produktetikett aufliegen und so das Produktetikett stetig an den Quadermaterialkörper andrücken.

Vorzugsweise ist das Produktetikett an einer zwischen einer Stapelseite und einer Längsseite der Flachmaterialplatte vorgesehenen Längskante oder an einer zwischen einer Stapelseite und einer Querseite der Flachmaterialplatte vorgesehenen Querkante angeordnet. Demnach ist das Produktetikett einfach auf den Quadermaterialkörper aufbringbar und gut einsehbar.

Es ist vorteilhaft, wenn ein zwischen dem Klebeabschnitt und dem Überhangabschnitt angeordneter Übergangabschnitt des Produktetiketts an der Längskante oder an der Querkante angeordnet ist. Folglich kommt der gesamte Klebeabschnitt bzw. dessen Klebeschicht an der Flachmaterialplatte, insbesondere an der Stapelseite, zur Anlage. Ferner steht der Klebeabschnitt nicht gegenüber der Flachmaterialplatte hervor, sodass das Produktetikett auch nicht an angrenzenden Gegenständen haften bleibt und so diese beschädigt oder möglicherweise von der Flachmaterialplatte gelöst wird.

Vorzugsweise ist der Übergangabschnitt bedruckt oder perforiert, sodass eine genaue Anbringung und Positionierung gewährleistet ist. Ferner kann das Produktetikett am Übergangabschnitt geknickt sein, sodass der Überhangabschnitt seitlich besser einsehbar ist. Das Produktetikett kann z.B. durch eine Perforierung eine höhere Knickneigung aufweisen.

Es ist ferner vorteilhaft, wenn der Überhangabschnitt gegenüber einer der Längsseiten oder einer der Querseiten hervorsteht. Demnach ist das Produktetikett einfach auf den Quadermaterialkörper aufbringbar und gut einsehbar.

Eine weitere vorteilhafte Ausbildung sieht vor, dass der Klebeabschnitt eine Klebeabschnittslänge und der Überhangabschnitt eine Überhangabschnittslänge aufweist, wobei das Verhältnis zwischen der Klebeabschnittslänge und der Überhangabschnittslänge in einem Bereich zwischen 1:10 und 1:1, insbesondere zwischen 1:7 und 1:1,5, vorzugsweise zwischen 1:4 und 1:2, und bevorzugt bei 1:3, liegt. Demnach kann die durch das Produktetikett kontaktierte Fläche der Flachmaterialplatte reduziert werden. Die Fläche des Flachmaterialmaterials, auf welcher das Produktetikett aufgebracht ist, ist nach dem Entfernen des Produktetiketts nicht nutzbar und ist daher Verschnitt. Folglich kann der Verschnitt, welcher durch die Aufbringung des Produktetiketts entsteht, verringert werden. Aufgrund des Überhangabschnitts kann trotzdem derselbe Informationsgehalt auf dem Produktetikett bereitgestellt werden.

Die Klebeabschnittslänge liegt vorzugsweise in einem Bereich zwischen 1 cm und 5 cm, insbesondere 2 cm und 4 cm. Die Überhangabschnittslänge liegt vorzugsweise in einem Bereich zwischen 1 cm und 10 cm, insbesondere 2 cm und 9 cm, vorzugsweise 3 cm und 8 cm, und bevorzugt bei 6 cm.

Es ist vorteilhaft, wenn Daten, insbesondere Produktinformationen, auf den Überhangabschnitt gedruckt und/oder im Überhangabschnitt gespeichert sind. Es ist ferner vorteilhaft, wenn Daten, insbesondere Produktinformationen, auf den Klebeabschnitt gedruckt und/oder im Klebeabschnitt gespeichert sind. Alternative kann der Klebeabschnitt informationslos ausgebildet sein.

Eine vorteilhafte Weiterbildung der Erfindung sieht vor, dass das Quadermaterialprodukt als Flachmaterialprodukt und/oder der Quadermaterialkörper als Flachmaterialplatte ausgebildet ist.

Im Sinne dieser Erfindung ist unter einem "Flachmaterialkörper" ein zusammenhängendes und formstabiles Material zu verstehen, welches vorzugsweise aus einer Endlosbahn zugeschnitten ist, wobei die Plattenlänge und die Plattenbreite wesentlich größer, insbesondere wenigstens Faktor 5 oder 10, als die Plattendicke bzw. -stärke ausgebildet ist. Der Flachmaterialkörper weist vorzugsweise zumindest zwei gegenüberliegende Stapelseiten aufweisen. Die Stapelseiten sind vorzugsweise parallel zueinander ausgebildet. Bei einer Flachmaterialplatte kann die Stapelseite auch als Flachseite bezeichnet werden.

Das Flachmaterialprodukt ist vorzugsweise als Schaumstoffprodukt und/oder die Flachmaterialplatte als Schaumstoffplatte ausgebildet ist. Alternativ ist das Flachmaterialprodukt als Kunststoffmaterialprodukt und die Flachmaterialplatte als Kunststoffplatte zum Tiefziehen und/oder zum Anformen ausgebildet. Die Kunststoffplatte weist vorzugsweise eine glatte Oberfläche auf, welche zum Entfernen des Klebstoffs des Produktetiketts reinigbar ist. Jedoch stellt die Reinigung der Oberfläche einen nachteiligen zweiten Prozessschritt dar, welcher durch die erfindungsgemäße Anbringung beschleunigt oder vermieden werden kann.

Im Sinne dieser Erfindung ist unter einem "Schaumstoff" ein aufgeschäumtes Polymermaterial zu verstehen.

Es ist denkbar, dass der Quadermaterialkörper, insbesondere die Flachmaterialplatte, aus einem Material, insbesondere an der der Klebeschicht zugewandten Oberfläche, vorzugsweise an der Stapelseite, hergestellt ist, bei welchem die Zugfestigkeit und/oder Bruchfestigkeit des Materials kleiner als die Adhäsionsfestigkeit und/oder die Haftfestigkeit der Klebeschicht mit der Oberfläche ausgebildet ist. In dem Fall kommt es zu einer Beschädigung des Quadermaterialkörpers beim Lösen des Produktetiketts von dem Quadermaterialkörper, insbesondere zum Ausreißen und/oder zum Ausfransen.

Die der Erfindung zugrundeliegende Aufgabe wird ebenfalls durch eine Quadermaterialproduktanordnung mit den Merkmalen des Anspruchs 14 gelöst.

Es zeigen:
- Fig. 1.: eine Seitenansicht einer Quadermaterialproduktanordnung von erfindungsgemäßen Quadermaterialprodukten; und
- Fig. 2.: eine Oberansicht eines erfindungsgemäßen Quadermaterialprodukts.

Das Quadermaterialprodukt 10 gemäß Fig. 1 und 2 ist als Flachmaterialprodukt ausgebildet und umfasst als Quadermaterialkörper 20 eine Flachmaterialplatte sowie ein Produktetikett 40. In Fig. 1 und 2 weichen die Dimensionen der Flachmaterialplatte 20 und des Produktetiketts 40 von den tatsächlichen Größen ggf. ab, um ein bessere Veranschaulichung zu realisieren. Die Flachmaterialplatten 20 liegen in der Realität in einer Quadermaterialproduktanordnung 60 bzw. Flachmaterialproduktanordnung aufeinander auf. In Fig. 1 ist nur ein Teil der Flachmaterialplatte 20 gezeigt.

Die Flachmaterialplatte 20 erstreckt sich parallel zu einer Plattenebene 22 und weist zwei parallel zur Plattenebene 22 verlaufende und einander gegenüberliegende Stapelseiten 24, zwei senkrecht zur Plattenebene 22 verlaufende und einander gegenüberliegende Längsseiten 26, welche die Stapelseiten 24 verbinden sowie zwei senkrecht zur Plattenebene 22 und senkrecht zur Längsseite 26 verlaufende und einander gegenüberliegende Querseiten 28, welche die Stapelseiten 24 verbinden. Die Stapelseiten 24 und die Längsseiten 26 schneiden sich in einer Längskante 30. Die Stapelseiten 24 und die Querseiten 28 schneiden sich in einer Querkante 32.

Bei den dargestellten Flachmaterialplatten 20 können die Stapelseiten 24 auch als Flachseiten bezeichnet werden. Unabhängig der Form des Quadermaterialkörpers 20 müssen die Stapelseiten 24 derart ausgebildet sein, dass die Quadermaterialkörper 20 gestapelt werden können, wobei die Quadermaterialkörper 20 jeweils an den Stapelseiten 24 zur Anlage kommen. Dabei kommt vorzugsweise die untere Stapelseite 24 des oberen Quadermaterialkörpers 20 und die obere Stapelseite 24 des unteren Quadermaterialkörpers 20 zur Anlage. Die Stapelseiten 24 sind daher korrespondierend zueinander ausgebildet, verlaufen insbesondere parallel zueinander, und verlaufen vorzugsweise parallel zu einer gedachten Ebenen.

Das Produktetikett 40 weist einen Klebeabschnitt 42, einen Überhangabschnitt 44 und einen zwischen dem Klebeabschnitt 42 und dem Überhangabschnitt 44 angeordneten Übergangabschnitt 46 auf. Zudem weist das Produktetikett 40 eine Etikettoberseite 48 und eine Etikettunterseite 50 auf, wobei der Klebeabschnitt 42 an der Etikettunterseite 50 eine Klebeschicht 52 aufweist. Mittels der Klebeschicht 52 ist das Produktetikett 40 mit der Flachmaterialplatte 20 verbindbar.

Das Produktetikett 40 ist an der Längsseite 26 der Flachmaterialplatte 20 angeordnet, wobei die Etikettunterseite 50 im Klebeabschnitt 42 an einer der beiden Stapelseiten 24 anliegt. Ferner liegt die Etikettunterseite 50 im Übergangabschnitt 46 an der Längskante 30 an. Der Überhangabschnitt 44 steht gegenüber der Flachmaterialplatte 20, insbesondere gegenüber der Längsseite 26, hervor. Folglich ist das Produktetikett 40 seitlich, auch im gestapelten Zustand gemäß Fig. 1, einsehbar.

Gemäß Fig. 2 weist der Klebeabschnitt 42 eine Klebeabschnittslänge 54 und der Überhangabschnitt 44 eine Überhangabschnittslänge 56 auf, wobei in Fig. 2 das Produktetikett 40, insbesondere auch der Überhangabschnitt 44, parallel zur Plattenebene 22 verläuft.

Das Verhältnis zwischen der Klebeabschnittslänge 54 und der Überhangabschnittslänge 56 liegt in einem Bereich zwischen 1:10 und 1:1, insbesondere zwischen 1:7 und 1:1,5, vorzugsweise zwischen 1:4 und 1:2, und bevorzugt bei 1:3. Demnach kann die durch das Produktetikett 40 kontaktierte Klebekontaktfläche der Flachmaterialplatte 20 reduziert werden. Die Fläche des Flachmaterials, auf welcher das Produktetikett 40 aufgebracht ist, ist nach dem Entfernen des Produktetiketts 40 nicht nutzbar. Entweder handelt es sich dabei um Verschnitt oder ein zusätzlicher Reinigungsvorgang ist erforderlich. Folglich kann der Verschnitt oder die zu reinigende Fläche, welche durch die Aufbringung des Produktetiketts 40 entsteht, auf die Fläche des Klebeabschnitts 42 verringert werden. In Fig. 2 ist rechts unten gestrichelt ein aus dem Stand der Technik bekanntes Produktetikett 40 dargestellt. Aufgrund des Überhangabschnitts 44 kann trotzdem derselbe Informationsgehalt auf dem Produktetikett 40 bereitgestellt werden.

Die Klebeabschnittslänge 54 liegt vorzugsweise in einem Bereich zwischen 1 cm und 5 cm, insbesondere 2 cm und 4 cm. Die Überhangabschnittslänge 56 liegt vorzugsweise in einem Bereich zwischen 1 cm und 10 cm, insbesondere 2 cm und 9 cm, vorzugsweise 3 cm und 8 cm, und bevorzugt bei 6 cm.

Es ist vorteilhaft, wenn Daten, insbesondere Produktinformationen, auf den Überhangabschnitt 44 gedruckt und/oder im Überhangabschnitt 44 gespeichert sind. Aufgrund des Überhangabschnitts 44 kann das Produktetikett 40 an der Etikettoberseite 48 und der Etikettunterseite 50 bedruckt werden. Es ist ferner vorteilhaft, wenn der Klebeabschnitt 42 informationslos ausgebildet ist.

## Patentansprüche

1. Quadermaterialprodukt (10) mit einem Quadermaterialkörper (20) und mit wenigstens einem Produktetikett (40), wobei das wenigstens eine Produktetikett (40) umfasst:
- einen Klebeabschnitt (42) mit einer Klebeschicht (52), wobei der Klebeabschnitt (42) mittels der Klebeschicht (52) mit dem Quadermaterialkörper (20) verbunden ist, und
- einen Überhangabschnitt (44), welcher gegenüber dem Quadermaterialkörper (20) hervorsteht.

2. Quadermaterialprodukt (10) nach Anspruch 1, wobei der Quadermaterialkörper (20) umfasst:
- zwei parallel zu einer Plattenebene (22) verlaufende und einander gegenüberliegende Stapelseiten (24),
- zwei senkrecht zur Plattenebene (22) verlaufende und einander gegenüberliegende Längsseiten (26), welche die Stapelseiten (24) verbinden, und
- zwei senkrecht zur Plattenebene (22) und senkrecht zur Längsseite (26) verlaufende und einander gegenüberliegende Querseiten (28), welche die Stapelseiten (24) verbinden,
wobei der Klebeabschnitt (42) an einer der Stapelseiten (24) des Quadermaterialkörpers (20) angeklebt ist.

3. Quadermaterialprodukt (10) nach Anspruch 1 oder 2, wobei das Produktetikett (40) an einer zwischen einer Stapelseite (24) und einer Längsseite (26) vorgesehenen Längskante (30) oder an einer zwischen einer Stapelseite (24) und einer Querseite (28) vorgesehenen Querkante (32) angeordnet ist.

4. Quadermaterialprodukt (10) nach Anspruch 3, wobei ein zwischen dem Klebeabschnitt (42) und dem Überhangabschnitt (44) angeordneter Übergangabschnitt (46) des Produktetiketts (40) an der Längskante (30) oder an der Querkante (32) angeordnet ist.

5. Quadermaterialprodukt (10) nach Anspruch 4, wobei der Übergangabschnitt (46) bedruckt oder perforiert ist.

6. Quadermaterialprodukt (10) nach einem der Ansprüche 2 bis 5, wobei der Überhangabschnitt (44) gegenüber einer der Längsseiten (26) oder einer der Querseiten (28) hervorsteht.

7. Quadermaterialprodukt (10) nach einem der vorherigen Ansprüche, wobei der Klebeabschnitt (42) eine Klebeabschnittslänge (54) und der Überhangabschnitt (44) eine Überhangabschnittslänge (56) aufweist, wobei das Verhältnis zwischen der Klebeabschnittslänge (54) und der Überhangabschnittslänge (56) in einem Bereich zwischen 1:10 und 1:1, insbesondere zwischen 1:7 und 1:1,5, vorzugsweise zwischen 1:4 und 1:2, und bevorzugt bei 1:3, liegt.

8. Quadermaterialprodukt (10) nach einer der vorherigen Ansprüche, wobei die Klebeabschnittslänge (54) in einem Bereich zwischen 1 cm und 5 cm, insbesondere 2 cm und 4 cm, liegt.

9. Quadermaterialprodukt (10) nach einer der vorherigen Ansprüche, wobei die Überhangabschnittslänge (56) in einem Bereich zwischen 1 cm und 10 cm, insbesondere 2 cm und 9 cm, vorzugsweise 3 cm und 8 cm, und bevorzugt bei 6 cm, liegt.

10. Quadermaterialprodukt (10) nach einem der vorherigen Ansprüche, wobei Daten, insbesondere Produktinformationen, auf den Überhangabschnitt (44) gedruckt und/oder im Überhangabschnitt (44) gespeichert sind.

11. Quadermaterialprodukt nach einem der vorherigen Ansprüche, welches als Flachmaterialprodukt ausgebildet ist.

12. Quadermaterialprodukt nach einem der vorherigen Ansprüche, wobei der Quadermaterialkörper als Flachmaterialplatte ausgebildet.

13. Quadermaterialprodukt nach Anspruch 12, wobei die Flachmaterialplatte als Schaumstoffplatte oder als Kunststoffplatte ausgebildet ist.

14. Quadermaterialproduktanordnung (60) mit mehreren Quadermaterialprodukten (10) nach einem der vorherigen Ansprüche, wobei die Quadermaterialprodukte (10) an ihrer Stapelseite (24) gestapelt sind, und wobei die jeweiligen Überhangabschnitte (44) gegenüber der Quadermaterialproduktanordnung (60) hervorstehen.
